# FASCICULE DE BREVET EUROPEEN

(11) **EP 0 098 835 B1**
(45) Date de publication et mention de la délivrance du brevet: **26.08.1987**
(21) Numéro de dépôt: 82903458.6
(22) Date de dépôt: 23.11.1982
(51) Int. Cl.: E04F 21/18

(54) **NOUVEAU DISPOSITIF QUI PERMET LA FIXATION DU CARRELAGE**
VORRICHTUNG ZUM FLIESENVERLEGEN
NEW DEVICE FOR FIXING TILING

(30) Priorité: 14.01.1982 FR 8200520
(43) Date de publication de la demande: 25.01.1984
(73) Titulaire: PUISSANT-PUISSESSEAU, Catherine, 92210 Saint-Cloud (FR); PICCO, Claude, 93350 Le Bourget (FR)
(72) Inventeur: PUISSANT-PUISSESSEAU, Catherine, 92210 Saint-Cloud (FR); PICCO, Claude, 93350 Le Bourget (FR)
(74) Mandataire: Burtin, Jean-François Bouchara S.A.
(86) Numéro de dépôt international: FR8200197
(87) Numéro de publication internationale: WO8302476

## Description

L'invention a pour objet l'utilisation d'une cale préfabriquée conformée à la revendication 1 qui permet la fixation de carrelage de manière parfaitement rectiligne. L'invention a plus particulièrement pour objet l'utilisation d'une cale qui sert à rattraper les écarts de la pose du carrelage.

Le plan incliné ainsi réalisé permet d'ajuster avec précision les carreaux à poser en tenant compte des inégalités du revêtement. Lors de la pose des carreaux, on introduit la cale à la portion inférieure du ou des carreaux en l'enfonçant d'une longueur telle que la cale selon l'invention permette l'ajustement de la rangée de carreaux dans un plan rigoureusement horizontal ou vertical. On rattrape ainsi les inégalités dues soit au manque de planéité du revêtement ou bien aux irrégularités dues au manque d'habilité de l'opérateur. La cale utilisée selon l'invention permet de suivre les fausses équerres de façon à ce que plus on enfonce la cale et plus il y a de possibilité de rattraper le jeu pour obtenir une pose de carrelage régulière.

Une fois que le matériau de fixation est suffisamment adhésif, les cales selon l'invention peuvent être utilisées à nouveau pour la mise en place d'une nouvelle rangée de carreaux.

Cette invention vise un grand nombre d'utilisateurs, les artisans, et toute personne désirant poser des carreaux de céramique, de faïence, de grès ou de matériau de plastique.

Jusqu'alors les poseurs de carreaux professionnels ou non, utilisent soit des allumettes, soit des morceaux de carton pour l'application des carreaux. Les allumettes comme les morceaux de carton ne sont pas pratiques pour leurs utilisateurs car pour obtenir un travail parfait et sérieux il faudrait tailler chaque pièce, une à une, puis les jeter après chaque utilisation. L'invention permet:
1) Un gain d'argent, puisqu'industriellement les cales peuvent être fabriquées avec des déchets de plastique; le coût de la fabrication en est moindre.
2) Ces cales peuvent être utilisées en permanence, même plusieurs fois pour la même pose. Grâce à sa taille en biseau, à sa flexibilité, elle peut se retirer facilement sans abîmer le plâtre (qui ne collera pas) et qui se retirera facilement.
3) Un gain de temps puisque l'ajustement peut être réalisé sans difficulté et quelque soit le jeu à rattraper.

L'onglet se présente avec une face plane comportant à proximité du talon un très léger rebord facilitant la préhension et une extrémité amincie. D'autre part, l'onglet peut aussi présenter une face inférieure comportant une épaule symétrique à une extrémité terminée par un aminci régulier.

Les deux faces planes peuvent comporter d'autres irrégularités telles que stries, cannelures, ou nervures sans modifier l'esprit de l'invention. Le talon qui réunit les deux sections planes est une portion courbe présentant une épaisseur variant de 0,1 à 2 millimètres. Ce talon peut être lisse ou présenter des aspérités facilitant la mise en place ou le retrait de la cale.

La longueur de la cale peut varier de 20 millimètres à 40 millimètres. Cette dimension est déterminée par l'épaisseur du carreau que l'on désire appliquer.

La largeur de la cale peut varier dans des limites plus importantes, elle varie notamment de 10 millimètres à 20 millimètres.

## Revendications

Utilisation aux fins de la fixation de carrelage d'une manière parfaitement rectiligne d'une cale préfabriquée constituée par un onglet ayant de 20 à 40 mm de long et de 10 à 20 mm de large présentant deux faces planes formant entre elles un angle aigu, réunies entre elles par un talon de forme semi-circulaire ayant une épaisseur variant de 0,1 à 2 millimètres, présentant un léger rebord facilitant la préhension et dont l'extrémité opposée au talon a une épaisseur inférieure à celle du talon et comprise entre 0,05 mm et 0,2 mm.

## Claims

Utilization of a prefabricated wedge to have the tiles perfectly arranged in a rectilinear manner consisting of a mitre having a lenghth of 20 to 40 mm and a width of 10 to 20 mm, offering two plane sides shaping together an acute angle and united together by a semi circular-shaped beading of 0.1 to 2 mm thick, offering a slightly-raised edge to facilitate the gripping and the end of which opposite to the beading has a width smaller than that of the beading and comprised between 0.05 and 0.2 mm width.

## Patentansprüche

Verwendung zur Befestigung von Fliesen auf einer ganze linearische Weise, eines fortigen Keils, der aus einer Gehrung von 20 bis 40 mm lang und von 10 bis 20 mm breit besteht die zwei Ebene dazwischen eine spitzer Winkel beldende Fläche aufweist und die zusammen durch eine halbkreisformige Wulst verbunden sind, der zwischen 0.1 und 2 mm dick ist, der einer schmale Randleiste die das Ergreifen erleichtet, aufweist und deren auf der Wulst entgegensetzende Ende eine Dicke niedriger als die der Wulst aufweist und zwischen 0.05 und 2 mm einbegriffen ist.
